# FASCICULE DE BREVET EUROPEEN

(11) **EP 0 701 016 B1**
(45) Date de publication et mention de la délivrance du brevet: **26.08.1998**
(21) Numéro de dépôt: 94640001.7
(22) Date de dépôt: 04.08.1994
(51) Int. Cl.: D04B 1/00, D04B 1/08

(54) **Bas indémaillable**
Laufmaschenfreier Strumpf
Non-run stocking

(30) Priorité: 15.06.1994 MC 2269
(43) Date de publication de la demande: 13.03.1996
(73) Titulaire: Eisenberg, José, MC-98000 Monaco (MC)
(72) Inventeur: Eisenberg, José, MC-98000 Monaco (MC)

(56) Documents cités:
- EP-A- 0 463 715
- CH-A- 501 083
- DE-A- 1 585 447
- NL-A- 6 702 591

## Description

### LA MAILLE DANS LA PRODUCTION DES BAS POUR FEMME

Il s'agit d'un entrecroisement de fils curvilignes et un seul élément constitutif est suffisant pour la formation (au moyen d'aiguilles et de platines) d'un tissu à maille remplaçant ainsi le système traditionnel pour créer la maille avec la trame (horizontale) et la chaîne (verticale) du METIER (voir NL-A-6 702 591).

Chaque maille est liée à la suivante au moyen d'une inter-maille. Une maille est constituée de l'arc supérieur appelé tête ou boucle d'aiguille, de deux demi-cercles inférieurs appelés pieds de boucles ou boucles de platines et de deux ailes ou baguettes qui relient la tête aux pieds. (voir schéma fig. 1)

Le schéma représente une maille où le N° 1 indique la boucle formée de l'aiguille, le N° 2 les baguettes rectilignes, le N° 4 les boucles formées de platines qui réunies, forment l'inter-maille N° 3.

### LA MAILLE LISSE

Le principal type d'entrecroisement utilisé dans la production des bas de femme est la maille lisse (voir schéma fig. 2)

De la représentation graphique, l'on peut bien noter comment la maille lisse est remarquablement bien dotée d'élasticité parce que les inter-mailles, n'étant pas bloquées, permettent au fil de glisser librement, dans n'importe quel sens, suivant le type de sollicitation externe (voir schéma fig. 2)

L'élasticité acquise de ce système pour créer la maille comporte, cependant, un handicap considérable : la maille qui file.

Lors de la cassure d'un fil à un point générique, il se crée, à cause de la non existence d'inter-mailles bloquées, un filante qui se répète en continuation (dans le sens vertical). (voir schéma fig. 3)

### ENTRECROISEMENTS INDEMAILLABLES

Ainsi sont appelés les entrecroisements qui, par leur propre constitution, s'opposent à la maille qui file fixant les têtes des mailles.

Les méthodes, en usage, se basent sur les mailles à forme de Boucles, Plaquées, Transportées, Jetées, etc... qui , de quelque manière que ce soit, "ferment" la maille qui file, opposant une barrière à l'écoulement des mailles. Le système le plus diffusé dans la production des bas pour femme est celui à maille à forme de boucle.

### MAILLES A FORME DE BOUCLES (Sélections 1:1 . 3:1 ; 7:1 etc...)

Ces sélections, qui se présentent disposées en damier, freinent la filature car :
a) obligatoirement engagée dans un parcours fractionné et non rectiligne;
b) comme sur le schéma D, il existe des hauteurs différenciées des mailles qui ont, pour conséquence, des rétrécissements des formes à bouches sur l'inter-maille. (voir schéma fig. 4)
Bien qu'ayant atteint un bon niveau d'indémaillabilité, puisque l'ouverture du canal étroit sur l'inter-maille freine, à cause du frottement majeur, la dynamique du fil, ce produit présente un bas coefficient d'élasticité. Un autre inconvénient du filet susmentionné est dû au toucher du tissu, très crépu, en comparaison avec la maille lisse.

### BAS ET COLLANTS INDEMAILLABLES MODELE "LIFE"

Les systèmes de technologies actuelles ont permis d'approfondir les études de l'indémaillable traditionnel et nous sommes arrivés à créer un nouveau modèle de maille que nous avons appelé "L'INDEMAILLABLE LIFE", extraordinaire en tous points, car il présente une parfaite fusion des qualités de la maille lisse et de l'indémaillable traditionnel.

La formation de la maille du "SYSTEME LIFE" a été réalisée de la manière suivante : Alors que dans les tissus de maille à trame (l'indémaillable traditionnel) un seul fil forme successivement les mailles, dans le modèle "LIFE" la chaîne de deux fils (polyamide et élasthane), techniquement appelés plaqués, forme les mailles simultanément ; en pratique, avec la seule opération de tissage, sans l'utilisation d'aucun produit chimique spécial et sans l'utilisation d'un fil différent de ceux utilisés dans la production normale des bas et des collants, nous arrivons à créer une double boucle appelée, en fait, maille "Jetée". On peut clairement constater, dans le schéma E (voir fig. 5), les notions susmentionnées et la fonction spécifique de l'élasthane qui tend à approcher les bouches de maille lisse (effet resserrant), bloquant ainsi la continuation de la filante. Au repos, l'indémaillable LIFE. par exemple un collant, se présente plus court et est, au toucher, plus compact et plus souple en comparaison avec l'indémaillable traditionnel mais, par rapport à ce dernier, il possède des caractéristiques notoires d'extensibilité et d'élasticité qui améliorent la qualité et, par dessus tout, l'enfilage.

Explication du schéma E : le fil de couleur noire, sur le dessin, correspond à celui de l'élasthane, tandis que le fil de couleur rouge correspond au polyamide. Ces deux travaillent au tissage à maille lisse.

Sur la vraie photo, (voir schéma fig. 6), vous pouvez voir un agrandissement en 20'' du tissu à maille que nous avons réalisé. On constate clairement les inter-mailles bien serrées aux extrémités des fils élasthane et polyamide; ils descendent à maille lisse jusqu'au moment où ils forment de vrais et propres "losanges" au bout desquels se lient les boucles du second polyamide travaillé au filet. En cas de cassure d'un ou de plusieurs fils en un point générique de la trame, le frottement qui se produit au point de rencontre des fils empêche la dissolution des brides et l'agrandissement dans n'importe quelle direction de la filante.

### Nota Bene

Dans nos schémas, tous les graphiques marqués avec les lettres MC sont selon la méthode C et tous les graphiques qui sont marqués avec les lettres MT sont selon la méthode Tremelloni.

### Résumé du brevet "Le bas Indémaillable" (LIFE L'INDEMAILLABLE ET LIFE RUN FREE et LIFE NEVER RUN)

Grâce à cette invention, si l'on fait un trou dans un collant ou un bas indémaillable, ce trou ne s'étendra pas et le collant ou le bas ne filera pas. Un bas ou un collant indémaillable qui est troué ou usé pourra se porter normalement car il ne filera pas.

## Revendications

1. Bas indémaillable comprenant l'association de mailles à forme de boucles, composée d'inter-mailles et de mailles lisses rectilignes, cette association étant réalisée par tissage de la chaîne de la maille lisse de 2 fils de polyamide et elasthane, en une seule opération, créant une double boucle, avec la fonction spécifique de l'elasthane qui tend à rapprocher les boucles de mailles lisses, bloquant ainsi la continuation de la filante.

## Patentansprüche

1. Fallmaschenfrei Strumpf aus einer Verbindung von Maschen in Form von Schlingen, bestehend aus Zwischenmaschen und geradlinigen, glatten Maschen, wobei diese Verbindung durch Weben der glatten Maschenkette mit 2 Fäden aus Polyamid und Elasthan in einem Arbeitsgang realisiert wird, was eine Doppelschlinge bildet, mit der spezifischen Funktion des Elasthans, das Tendenz hat, die Schlingen der glatten Maschen einander näher zu bringen und somit die Fortbildung der Laufmasche stoppt.

## Claims

1. Run-free hosiery comprised of the combination of a loop-shaped mesh composed of an inner-mesh and a smooth rectilinear mesh, this combination having been achieved by the knitting of the mesh chain from two threads of polyamide and elasthane, in one operation, creating a double-loop, with the specific function of the elasthane to draw near the loops of the smooth mesh, thereby blocking the continuation of the run.
